# EUROPÄISCHE PATENTSCHRIFT

(11) **EP 0 129 616 B1**
(45) Veröffentlichungstag und Bekanntmachung des Hinweises auf die Patenterteilung: **04.03.1987**
(21) Anmeldenummer: 83112616.4
(22) Anmeldetag: 15.12.1983
(51) Int. Cl.: B65B 25/02, B65B 9/10

(54) **Bindevorrichtung für Nadelbäume**
Binding device for needle trees
Dispositif de liage pour conifères

(30) Priorität: 27.06.1983 DE 3323055
(43) Veröffentlichungstag der Anmeldung: 02.01.1985
(73) Patentinhaber: Schneiders, Hermann, D-4100 Duisburg 13 (DE)
(72) Erfinder: Schneiders, Hermann, D-4100 Duisburg 13 (DE)
(74) Vertreter: Schulte, Jörg, Dipl.-Ing.

## Beschreibung

Die Erfindung betrifft eine Bindevorrichtung für Nadelbäume, Laubbäume und/oder Sträucher mit oder ohne Wurzelballen mit mindestens einem Trichter und einem Netzrohr mit Netz oder schlauchförmigem Gewebe- bzw. Folienmaterial, wobei der Trichter einen hohlzylinderförmigen Abschnitt mit einem gegen die Richtung der zuzuführenden Nadelbäume sich kegelstumpfförmig erweiternden Abschnitt aufweist.

Derartige Bindevorrichtungen sind schon seit langem bekannt und werden bevorzugt zum Einbinden von Nadelbäumen in der Vorweihnachtszeit eingesetzt, um kostengünstig und platzsparend Weihnachtsbäume transportieren zu können. Derartige Bindevorrichtungen werden auch beim Umpflanzen von Nadelbäumen eingesetzt, um Stamm und Zweige insbesondere vor Bruch zu schützen. Durch die Bindevorrichtung werden die Zweige eng an den Stamm angelegt und dort durch das Netz bzw. das schlauchförmige Gewebe- bzw. Folienmaterial festgehalten.

Stets wird in allen Fällen so vorgegangen, daß der untere Abschnitt des Stammes bzw. der Wurzelballen zunächst dem sich kegelstumpfförmig erweiternden Abschnitt des Trichters zugeführt wird, der Baum von der Seite des zylindrischen Abschnittes des Trichters her im unteren Bereich bzw. Stammende ergriffen, durch den Trichter hindurchgezogen und das Netz dabei übergestreift und auf eine dem Nadelbaum entsprechende Länge abgeschnitten und abgebunden wird, sobald der Nadelbaum den Trichter verlassen hat.

Die bisher bekannten Trichter weisen alle einen hohlzylinderförmigen Abschnitt mit einem gegen die Richtung der zuzuführenden Nadelbäume sich anschließenden kegelstumpfförmig erweiternden Abschnitt auf. Beide Abschnitte gehen an ihrer gemeinsamen Berührungslinie unter Ausbildung einer umlaufenden Kante ineinander über (US-A-3440 954). Diese umlaufende Kante hat zur Folge, daß beim Hindurchziehen der Nadelbäume durch den Trichter die Rinde zumindest in einzelnen Bereichen bis auf den Stamm abgeschält werden kann bzw. bereichsweise zerstört wird. Außerdem kann es zum Abbrechen von Zweigen kommen. Dieser Nachteil tritt insbesondere bei größeren Nadelbäumen auf. Bei Nadelbäumen, die als Weihnachtsbäume Verwendung finden, kann über derartige Schäden, die vorzugsweise am unteren Stammende auftreten, hinweggesehen werden, da diese Bäume um eine entsprechende Länge aus optischen Gründen gekürzt und dennoch verwendet werden können. Anders liegt jedoch der Sachverhalt bei Nadelbäumen, die verpflanzt werden sollen und deshalb mit dem Wurzelballen in Netze eingebunden werden. Es zeigt sich, daß ein Beschädigen der Rinde vermieden werden muß, damit der umgepflanzte Nadelbaum optimal wachsen kann. Größere Schäden führen zu einem Verkümmern der umgepflanzten Nadelbäume, die jedoch beim Einsatz der bekannten Trichter nicht vermieden werden können.

Die aus der US-A-3 440 954 und auch der US-A-2974457 bekannten Bindevorrichtungen haben den weiteren Nachteil, daß beim Überstreifen und Binden der Netze, diese leicht vom Netzrohr nachrutschen, so daß ein zügiger Betrieb öfters gestört wird und das Netz auf das Netzrohr zurückgeschoben werden muß. Dies gilt im Prinzip auch für die in der US-A-2974457 offenbarte Bindevorrichtung, bei der über zusätzliche Arretierungsmittel versucht wird, das Abstreifen des verwendeten Umwickelbandes bzw. der Folie zu behindern. Diese bekannten Bindevorrichtungen weisen den weiter vorn bereits erwähnten Greifer auf, mit dessen Hilfe der jeweilige Baum durch den Trichter hindurchgezogen werden kann. Dieser Greifer ist am vorderen Ende einer langen Lanze angebracht, die einem auf einem Untergestell verfahrbaren Schlitten zugeordnet ist und über diesen Schlitten in den Trichter hineingeschoben werden kann, um dort den Baum zu erfassen und ihn dann durch den Trichter hindurchzuziehen. Nachteilig ist dabei, daß das den Greifer bildende Scherengelenk über eine Feder belastet ist, gegen deren Kraft der Baum in den Greifer hineingeschoben werden muß und die entsprechend nur geringe Festhaltekräfte zum Fixieren des Baumstammes aufbringen kann.

Der Erfindung liegt die Aufgabe zugrunde, an Bindevorrichtungen der eingangs genannten Art die Trichter und das Netzrohr so auszubilden, daß ein Beschädigen der Bäume nicht mehr eintritt und das Netz so am Netzrohr fixiert ist, daß dadurch bedingte Betriebsstörungen nicht auftreten. Außerdem soll eine mit einem derartigen Trichter aufgerüstete Bindevorrichtung in jedem Gelände einsetzbar sein.

Die Aufgabe wird erfindungsgemäß dadurch gelöst, daß zwischen dem hohlzylinderförmigen Abschnitt und dem sich kegelstumpfförmig erweiternden Abschnitt ein Zwischenabschnitt angeordnet ist, daß die Mantelfläche des Zwischenabschnittes tangential in die Mantelfläche des hohlzylinderförmigen Abschnittes und stetig in die Mantelfläche des sich kegelstumpfförmig erweiternden Abschnittes ausläuft und daß das Netzrohr auf seiner Mantelfläche zwei Ringscheiben aufweist, zwischen denen ein Gummiring angeordnet ist, wobei das Netz zwischen der Mantelfläche des Netzrohres und dem Gummiring verläuft.

Es zeigte sich nämlich, daß die bisher vorhandene Kante im Übergangsbereich zwischen dem hohlzylinderförmigen Abschnitt und dem sich konisch erweiternden Abschnitt der bekannten Trichter eine kritische Stelle ist, die nicht nur das Beschädigen der Rinde und den Bruch von Zweigen verursacht, sondern auch dafür verantwortlich ist, daß auf die Nadelbäume beim Hindurchziehen durch diese Trichter erhebliche Zugkräfte auszuüben sind. Stetig im Sinne der Erfindung bedeutet, daß in Achsenrichtung des Trichters, d. h. seiner Rotationsfläche beide angrenzenden Abschnitte an der Stoßstelle die gleiche Tangentensteigung haben. Es zeigte sich nämlich, daß erst durch einen derart glatten Übergang des einen Abschnittes in den anderen sowohl Beschädigungen als auch hohe Zugkräfte vermieden werden. Es zeigte sich überraschend, daß diese im mathematischen Sinne strenge Stetigkeit an der Übergangsstelle zwischen dem Zwischenabschnitt und dem sich kegelförmig erweiternden Abschnitt nicht erforderlich ist, vielmehr genügt es, diesen Übergang so auszubilden, daß gewissermaßen ein von der Hand spürbarer « sanfter Übergang geschaffen ist. Im Rahmen der Erfindung ist ein derartiger Übergang als im wesentlichen stetig zu verstehen. Zweckmäßigerweise ist die Ausbildung des Zwischenabschnittes so getroffen, daß seine Mantelfläche mindestens in die Mantelfläche des sich kegelstumpfförmig erweiternden Abschnittes korbbogenartig ausläuft. Zwar ist es bereits bekannt, eine Ringscheibe als Halterung für das Netz vorzusehen, diese konnte jedoch nicht verhindern, daß das Netz beim Überstreifen vom Netzrohr abrutschte und wieder auf das Netzrohr zurückgeschoben werden mußte. Überraschend ergab es sich, daß die Verwendung von zwei Ringscheiben diesen Nachteil behob. Durch die Ringscheiben und den Gummiring muß das Netz unter Zugspannung vom Netzrohr abgezogen werden, so daß ein Verhaspeln des Netzes durch den als Bremse wirkenden Gummiring deutlich vermieden wird. Es stellte sich überraschend heraus, daß nach dem Zubinden des Netzabschnittes mit dem eingebundenen Nadelbaum das übliche Auseinanderspreizen der Äste des Nadelbaumes weitgehend vermieden wird. Durch den Einsatz des erfindungsgemäßen Trichters werden nicht nur Schäden am Stamm der Nadelbäume verhindert, zusätzlich können an den Nadelbäumen geringere Zugkräfte angreifen, so daß Trichter zum Einsatz kommen, deren zylindrischer Abschnitt einen kleineren Durchmesser hat, wodurch die Nadelbäume insgesamt dichter eingebunden werden können.

In einer weiteren Ausgestaltung der Erfindung besteht der Zwischenabschnitt aus Ringelementen, wobei die Ringelemente in Transportrichtung der zuzuführenden Nadelbäume sich überlappend angeordnet sind. Diese Ringelemente sind konisch angewalzte Segmente, so daß das kostenintensive Herstellen von Werkzeugen zum Tiefziehen des Zwischenstückes aus Blechplatten entfallen kann.

Ähnlich denen aus der US-A-3 440 954 und US-A-2 974 457 bekannten Vorrichtungen arbeitet auch die aus der D-82 32 540 bekannte Bindevorrichtung mit einem Trichter mit Netzrohr und aufgeschobenem Netz. Über einen Greifer, der in das Netzrohr und den Trichter einführbar ist, wird der Nadelbaum am unteren Stammende ergriffen und durch den Trichter und das Netzrohr unter gleichzeitigem Überstreifen des Netzes hindurchgezogen. Diese Vorrichtung ist jedoch wie die anderen auch sehr sperrig und unter erschwerten Geländebedingungen zum Teil nicht einsetzbar. Der erfindungsgemäße Trichter mit erfindungsgemäßem Netzrohr wirkt in vorteilhafter Weise mit einem solchen Greifer zusammen, indem der Trichter einem Schenkel eines U-förmigen über zwei zum Erdreich zeigende Schenkel verfügenden Rahmen zugeordnet ist, wobei dieser Rahmen zur Führung eines bis in die Trichtermündung verschiebbaren Greifers mindestens auf der einen Seite, in Bewegungsrichtung des Greifers verlaufend, ein oberes, nach unten offenes U-Profil mit nach innen abgewinkelten Schenkeln und ein unteres, nach unten offenes U-Profil aufweist und die beiden Profile eine Zwangsführung für einen verschiebbaren, den Greifer aufweisenden Schlitten bilden. Da der erfindungsgemäße Trichter geringere Zugkräfte benötigt und einen kleineren Durchmesser hat als die bekannten Trichter ist durch diese Maßnahme eine leichte und geländegängige Bindevorrichtung geschaffen, die auch unter extremen Geländebedingungen, z. B. auch in Hanglagen einsetzbar ist. Weiterhin ist durch diese Maßnahmen eine praktisch spielfreie Führung des Schlittens und damit des Greifers geschaffen, der eine besondere Bedeutung beim Einsatz der erfindungsgemäßen Bindevorrichtung im Gelände zukommt.

In einer weiteren Ausgestaltung der Erfindung weist der andere Schenkel des U-förmigen Rahmens eine Dreipunktaufhängung für einen landwirtschaftlichen Antrieb, z. B. einen Schlepper auf, so daß beim Einbinden der Nadelbäume je nach den Arbeitsbedingungen die Bindevorrichtung optimal verfahren werden kann und somit eine ortsfeste Aufstellung entfällt.

In einer weiteren Ausgestaltung der Erfindung greift der Schlitten mit Rollen aufweisenden Aufhängungen in das obere nach unten offene Profil mit den nach innen abgewinkelten Schenkeln ein. Erfindungsgemäß bilden die nach innen abgewinkelten Schenkel des oberen nach unten offenen U-Profils die Fahrflächen für die Rollen der Aufhängungen. Hierdurch wird erreicht, daß. Schlitten und Greifer mit ihrem gesamten Gewicht in dem oberen nach unten offenen U-Profil hängend geführt sind, wodurch sich eine zwängungsfreie Führung des Greifers ergibt.

In einer noch weiteren Ausgestaltung der Erfindung weist der Schlitten zwei Profilabschnitte mit Rollen auf, wobei die Rollen senkrecht zur Bewegungsrichtung des Greifers verlaufende Achsen haben und in dem unteren nach unten offenen U-Profil geführt sind. Aufgrund ihrer Anordnung fangen sie nicht das Gewicht des Schlittens und des Greifers ab und haben die Funktion für eine spielfreie Seitenführung des Schlittens und damit des Greifers zu sorgen. Hierbei bilden die beiden nach unten zeigenden Schenkel des unteren nach unten offenen U-Profils mit ihren Innenseiten die Laufflächen für die Rollen der Aufhängungen. Der Durchmesser dieser Rollen entspricht hierbei in etwa dem lichten Abstand der beiden Schenkel. Die oberen und unteren Rollen sowie die beiden nach unten zeigenden U-Profile wirken im Sinne einer zwängungsfreien und spielfreien Zwangsführung für den Schlitten und damit für den Greifer zusammen.

Um in der Praxis einen praktisch störungsfreien Betrieb zu erzielen sind in einer weiteren Ausgestaltung der Erfindung an den beiden Profilabschnitten die Enden einer Kette befestigt, wobei die Kette in dem unteren nach unten offenen U-Profil geführt und durch Kettenräder im Bereich der Schenkel des Rahmens umgelenkt ist.

Gemäß einem bevorzugten Ausführungsbeispiel sind die Kettenräder auf den voeneinander abgewandten Seiten der Schenkel des Rahmens angeordnet, so daß sich eine besonders einfache konstruktive Lösung ergibt.

Um eine vorgegebene Spannung der Kette sicherzustellen, ist in einer noch weiteren Ausgestaltung der Erfindung das Kettenrad im Bereich des Trichters unter Ausbildung eines Spannschlosses angeordnet. Dies erfolgt beispielsweise dadurch, daß das Kettenrad mittels eine Schlittens in einer Schwalbenschwanzführung verschiebbar und arretierbar an dem betreffenden Schenkel des Rahmens angeordnet ist.

In einer noch weiteren Ausgestaltung der Erfindung ist das Kettenrad im Bereich des vom Trichter entlegenen Schenkels auf der Abtriebswelle eines Hydraulikmotors angeordnet. Da alle landwirtschaftlichen Antriebsmaschienen wie zum Beispiel Schlepper eine hydraulische Pumpe aufweisen, ergibt sich durch das Ankuppeln des Hydraulikmotors an die hydraulische Pumpe und mittels einer entsprechenden an sich bekannten Steuerung ein einfach zu bewerkstelligender Antrieb für die erfindungsgemäße Bindevorrichtung. In einer noch weiteren Ausgestaltung der Erfindung sind im Bereich des einen Schenkels des U-förmigen Rahmens zwei Trichter für jeweils einen Greifer angeordnet, wobei der U-förmige Rahmen zwei Zwangsführungen und zwei Schlitten für die Greifer aufweist. Durch diese Maßnahmen wird die Leistung der erfindungsgemäßen Bindevorrichtung erheblich gesteigert.

Prinzipiell könnte für jeden Schlitten eine Kette mit zwei Kettenrädern gemäß den obigen Ausführungen vorgesehen werden. Ein besonders einfaches Antriebssystem für die beiden Schlitten ergibt sich mit nur zwei Kettenrädern in weiterer Ausgestaltung der Erfindung dadurch, daß über beide Kettenräder jeweils eine Kette geführt ist und das eine Ende jeder Kette an dem einen Schlitten und das andere Ende an dem anderen Schlitten befestigt ist. Hierbei kann erfindungsgemäß die Anordnung so getroffen werden, daß die beiden Schlitten eine gegenläufige Bewegung ausführen und das Bedienungspersonal ohne Behinderung mit beiden Trichtern gleichzeitig arbeiten kann.

Um eine Vorgabe der Öffnungsweite des Greifers an unterschiedlichen Trichterdurchmesser bei einem Austausch der Trichter zu ermöglichen, ist in einer weiteren Ausgestaltung der Erfindung der Greifer mit einem zwei Greiferbacken aufweisenden Scherengelenk ausgerüstet und ist weiter der zugeordnete pneumatische Arbeitszylinder zwischen den anderen Enden der beiden teleskopartig ineinandergeführten Rundprofilen zur Vorgabe der Öffnungsweite der Greiferbacken versetzbar angeordnet, so daß sein Maximalhub einstellbar ist.

Um ein sicheres Greifen der Baumstämme durch den Greifer zu gewährleisten, hat in einer weiteren Ausgestaltung der Erfindung die untere Greiferbacke zwei Greifzähne und die obere Greiferbacke einen Greifzahn, wobei die Zähne zum Zentrieren des Stammes des Nadelbaumes in der Arbeitsstellung derart angeordnet sind, daß sie in der geschlossenen Ruhestellung kammartig ineinandergreifen.

Der Erfindung liegt die weitere Aufgabe zugrunde, eine Bindevorrichtung zum Einbinden von Nadelbäumen mit Wurzelballen zu schaffen. Diese weitere Aufgabe wird erfindungsgemäß dadurch gelöst, daß zum Einbinden von Nadelbäumen mit Wurzelballen das Scherengelenk eine bzw. zwei Greiferbacken aufweist und das eine der beiden teleskopartig ineinandergeführten Profile eine Schale zum Aufnehmend es Wurzelballens hat. Die Schale ist erfindungsgemäß ein Ausschnitt aus einem Hohlzylinder, wobei die Schnittlinien in Achsenrichtung verlaufen und der Außendurchmesser des Hohlzylinders geringfügig kleiner ist als der Innendurchmesser des Netzrohres und die Anordnung am Greifer so getroffen ist, daß beim Durchfahren des Netzrohres und des Trichters beide nicht beschädigt werden. Nach Durchfahren des Trichters wird bei geöffnetem Greifer ein Nadelbaum mit seinem Wurzelballen auf die Schale gelegt und der Greifer geschlossen. Erfindungsgemäß kann er prinzipiell so ausgebildet sein, daß mindestens die eine Greiferbacke den Wurzelballen hintergreift, so daß er durch den Trichter und das Netzrohr hindurchgezogen werden kann. Gemäß einem einem zweiten Lösungsprinzip für den Greifer weist die Schale zum Hintergreifen des Wurzelballens ein Ringsegment auf. Hierbei ist es nicht erforderlich, daß beide bzw. einer der Greiferbacken den Wurzelballen hintergreift. Es genügt dann, daß beispielsweise der Greifer nur eine Greiferbacke aufweist, die den Wurzelballen gegen die Schale andrückt und gegebenenfalls zusätzlich hintergreift. Die weiteren Unteransprüche sind auf derartige Merkmale gerichtet und in der Zeichnung erläutert.

In einer weiteren Ausgestaltung der Erfindung kommt die erfindungsgemäße Bindevorrichtung mit entsprechender Ausbildung des Greifers bzw. der Greiferbacken nicht nur zum Einbinden von Nadelbäumen mit und ohne Wurzelballen sondern auch zum Einbinden von Laubbäumen und/oder Sträuchern, mit und ohne Wurzelballen zum Einsatz, wobei dann der Einsatz beim Umpflanzen der Nadelbäume, Laubbäume bzw. Sträucher erfolgt. Um in diesen Fällen die Wasserverdunstung herabzusetzen, kommt in einer weiteren Ausgestaltung der Erfindung schlauchförmiges Gewebe- bzw. Folienmaterial zum Einsatz, das zusätzlich Lüftungsschlitze aufweisen kann. Das Gewebematerial (z. B. Baumwolle) hat den Vorteil, daß es angefeuchtet werden kann und damit die Wasserverdunstung noch weiter herabgesetzt wird. In diesen Fällen ist die erfindungsgemäße Ausbildung des Netzrohres von Wichtigkeit.

Die Erfindung ist in der Zeichnung anhand von Ausführungsbeispielen erläutert. Es zeigen :
Figur 1 das Ausführungsbeispiel eines erfindungsgemäßen Trichters im Schnitt ;
Figur 2 ein Ausführungsbeispiel der erfindungsgemäßen Bindevorrichtung ;
Figur 3 in vergrößerter Darstellung einen Ausschnitt im Bereich des Trichters aus Fig. 2 ;
Figur 4 in vergrößerter Darstellung einen Ausschnitt aus Fig. 2 im Bereich des Antriebs ;
Figur 5 in vergrößerter Darstellung einen Ausschnitt im mitteren Bereich der Fig. 2 ;
Figur 6 eine Draufsicht in Richtung des Pfeiles A in Fig. 2 in vergrößerter Darstellung ;
Figur 7 eine Draufsicht in Richtung des Pfeiles B in Fig. 2 in vergrößerter Darstellung ;
Figur 8 in Draufsicht ein Ausführungsprinzip für den Antrieb von zwei Schlitten ;
Figur 9 den Greifer aus Fig. 2 bzw. 5 in Draufsicht in schematischer Darstellung ;
Figur 10 die Greiferbacken aus Fig. 2 bzw. 5 in perspektivischer Darstellung (Ausschnitt) ;
Figur 11 ein weiteres Ausführungsbeispiel für den Greifer in schematischer Seitenansicht ;
Figur 12 eine perspektivische Darstellung der Fig. 11 (Ausschnitt) ;
Figur 13 ein weiteres Ausführungsbeispiel in Draufsicht
Figuren 14, 15 weitere Ausführungsbeispiele in perspektivischer Darstellung (Ausschnitt).
Fig. zeigt das Ausführungsbeispiel des erfindungsgemäßen Trichters im Schnitt.

In der Figur 1 ist mit dem horizontalen Pfeil die Transportrichtung der durch den Trichter hindurchzuführenden bzw. zu ziehenden Nadelbäume bezeichnet, die nicht dargestellt sind. In Transportrichtung schließt sich an den sich kegelstumpfförmig gegen die Transportrichtung erweiternden Abschnitt 1, der Zwichenabschnitt 2 und an diesen der hohlzylinderförmige Abschnitt 3 und an diesen das Netzrohr 4 an. Der Zwischenabschnitt weist einen Abschnitt 2a auf, der hohlzylinderförmig ausgebildet ist.

An den Abschnitt 2a schließt sich ein Abschnitt 2b in Richtung zur Trichtermündung an, der ebenfalls rotations-symmetrisch zur Achse des Trichters ausgebildet ist. Die Mantelfläche dieses Abschnittes 2b wird erzeugt durch die Rotation eines Kreisbogenstückes um die Rotationsachse des Trichters, wobei der Mittelpunkt M₁ des zugehörigen Kreises zum Kreisbogen durch die Verlängerung des Durchmessers der in Richtung zur Trichtermündung zeigenden Randlinie des hohlzylinderförmigen Abschnittes 2a gelegt ist. An diesen Abschnitt 2b schließt sich ein Abschnitt 2c an, dessen Mantelfläche ebenfalls eine Rotationsfläche zur Achse des Trichters ist. Sie wird erzeugt durch die Rotation eines Kreisbogens um diese Rotationsachse, dessen zugehöriger Kreis seinen Mittelpunkt M₂ auf dem verlängerten Durchmesser hat, auf dem der Mittelpunkt des erstgenannten Kreises liegt. Sein Mittelpunkt ergibt sich aus dem Schnittpunkt des auf der Mantelfläche des kegelstumpfförmigen Abschnittes errichteten Lotes mit dem verlängerten Durchmesser und ist mit M₂ bezeichnet. Beide Kreisbögen bilden zusammen einen Korbbogen. Die Konstruktion der Mittelpunkte M, und M₂ ist in der Zeichnung dargestellt. An die Stelle der Kreisbögen können auch Parabelabschnitte treten, wobei die optimale Auswahl am einfachsten mit einem Kurvenlineal zeichnerisch vorgenommen wird. An sich könnte nach der Bestimmung der Krümmung der Mantelfläche des Zwischenabschnittes ein Werkzeug zur Herstellung des Zwischenstückes aus einer Blechplatte hergestellt werden. Ein derartiges Zwischenstück läßt sich auch aus entsprechend gekrümmten Ringsegmenten zusammensetzen, die sich in Transportrichtung der einzubindenden Nadelbäume überlappen.

Im Ausführungsbeispiel ist das Netzrohr verkürzt ausgeführt. Es ist auf den zylindrischen Abschnitt aufgesteckt, auf den das nicht dargestellt Netz aufgeschoben ist. Das Netzrohr weist zwei Ringscheiben 5 und 6 auf, zwischen denen ein Gummiring 10 angeordnet ist und unter dem das Netz hindurchgeführt wird, wie dies schematisch durch die Pfeile dargestellt ist. Beim Abziehen gleitet das Netz über die Ringscheiben und wird durch den Gummiring gebremst.

Im Ausführungsbeispiel bilden das Zwischenstück und der sich kegelstumpfförmig erweiternde Abschnitt eine Einheit, die in den hohlzylinderförmigen Abschnitt eingesteckt ist. Dieser läuft im Überlappungsbereich komplementär zum Zwischenabschnitt aus. Im Überlappungsbereich sind die nicht dargestellten Befestigungsmittel angeordnet, die den Trichter mit dem Rahmen der Bindevorrichtung verbinden.

Durch die erfindungsgemäßen Maßnahmen ist es möglich im störungsfreien Betrieb Nadelbäume in Netze einzubinden, ohne daß die Rinde beschädigt wird, wobei gleichzeitig der Vorteil erzielt wird, daß die Nadelbäume kompakter eingebunden werden können, so daß ein rationellerer Transport möglich ist.

Fig. 2 zeigt das Ausführungsbeispiel der erfindungsgemäßen Bindevorrichtung in einer Seitenansicht, die Fig.3, 4 und 5 Ausschnitte im Bereich des Trichters bzw. des Antriebs bzw. im mittleren Bereich in der gleichen, jedoch in vergrößerter Darstellung.

Die Bindevorrichtung weist zum Führen des Greifers einen U-förmigen Rahmen 11 mit den beiden in Richtung zum Erdreich zeigenden Schenkeln 12 und 13 auf, die durch das in Bewegungsrichtung der Greifer bzw. der Schlitten verlaufende Profil 14 miteinander verbunden sind.

Im Bereich des Schenkels 12 sind die beiden Trichter 15 bzw. 16 mit dem Netzrohr 17 bzw. 18 in einem Halterahmen 19 befestigt, wobei in Fig. 2 nur der Trichter 15 und das Netzrohr 16 zu sehen sind. Der U-förmige Rahmen weist, in Richtung des Profils 14 verlaufend, und beiden Seiten jeweils ein oberes nach unten offenes U-Profil 20 und ein unteres nach unten offenes U-Profil 21 auf. Diese beiderseitige Anordung ist aus den Figuren 6 und 7 ersichtlich.

Die Schenkel 22 und 23 der beiden oberen nach unten offenen U-Profile 20 sind jeweils nach innen unter Ausbildung von Fahrflächen 24 und 25 für die Rollen der Aufhängungen der noch zu beschreibenden Schlitten abgewinkelt. Die Innenseiten der nach unten zeigenden Schenkel der unteren nach unten offenen U-Profile 21 bilden die Fahrflächen für die Rollen an den Profilabschnitten der Schlitten (weiter unten erläutert).

Am Ende des Schenkels 12 ist ein Rad 26 in an sich bekannter Weise verschwenkbar gelagert (Fig. 3, 4 und 5). Der Schenkel 13 ist kürzer als der Schenkel 12 und geht in einen U-förmigen Rahmen 27 über, der senkrecht zum Profil 14 angeordnet ist und mit dem Rad 26 eine betriebssichere Aufstellung der Bindevorrichtung im Gelände ermöglicht.

Der U-förmige Rahmen 27 weist zwei angeschweißte Bolzen 28 und 29 auf, der Schenkel 13 einen lösbaren Steckbolzen 30. Mittels dieser Bolzen 28 und 29, sowie des Steckbolzens 30 wird die Bindevorrichtung zum Transport z. B. mit einem nicht dargestellten Schlepper nach dem bekannten Prinzip der Dreipunktaufhängung gekuppelt. Die Bindevorrichtung kann auch als Anhänger ausgebildet sein und weist dann eigene Antriebsaggregate auf.

Die beiden Schlitten sind mit 31 bezeichnet und bestehen jeweils aus einem rechteckigen Rahmen aus den Vierkantprofilen 32, 33, 34 und 35. Die beiden Vierkantprofile 32 und 35 verlaufen in Richtung des Profils 14 und sind mit den beiden anderen Vierkantprofilen verschweißt.

Jedes Vierkantprofil 32 weist zwei Aufhängungen 36 für jeweils ein Rollenpaar 37 auf. Auf den Fahrflächen 24 und 25 der oberen nach unten offenen U-Profile 20 werden die Schlitten mittels der Rollenpaare verfahren.

Die Vierkantprofile 34 weisen Profilabschnitte 38 für jeweils eine Rolle 39 auf, deren Achse senkrecht zur Bewegungsrichtung der Schlitten auf den Profilabschnitten angeordnet ist. Diese Rollen laufen mit geringem Spiel in den unteren nach unten offenen U-Profilen, wobei deren nach unten zeigende Schenkel mit ihren Innenseiten die Fahrflächen für die Rollen sind.

Die Schlitten weisen weiterhin aus der Ebene ihrer Rahmen ragende Abstandsprofile 39' auf, die jeweils mit einem weiteren Profil 40 verschweißt sind. Die Abstandsprofile und die weiteren Profile bilden jeweils einen Abstandshalterfür einen Greifer 41 und dienen dazu, daß die Greifer in Richtung der Achse des jeweiligen Netzrohrs und Trichters ausgerichtet sind.

Zum Antrieb der Schlitten ist ein Hydraulikmotor 42 vorgesehen, der an einer an dem Schenkel 13 angeschweißten Lasche 43 befestigt ist. Auf seiner Abtriebswelle ist ein Kettenrad 44 für eine Kette 45 befestigt.

Der Schenkel 12 weist ebenfalls eine angeschweißte Lasche die mit 46 bezeichnet ist, auf, in der nach dem Prinzip des Spannschlosses die Achse eines Kettenrades 47 verschiebbar und arretierbar angeordnet ist. Über das Kettenrad 47 ist eine Kette 48 geführt.

Wie aus Fig. 2 ersichtlich, sind die Laschen 43 und 46 auf den voneinander abgewandten Seiten der Schenkel 12 und 13 angeschweißt.

Fig. 8 zeigt das Antriebsprinzip der beiden Schlitten. Das eine Ende jeder Kette ist mit dem einen Schlitten und das andere Ende mit dem anderen Schlitten verbunden. Die Anordnung ist so getroffen, daß der eine Greifer einen Nadelbaum packt und in den Trichter einzieht, während der andere Greifer einen gebundenen Nadelbaum freigibt.

Zum Antrieb des Hydraulikmotors dient die Hydraulikpumpe des Schleppers bzw. eines anderen landwirtschaftlichen Antriebs, die im allgemeinen eine hydraulische Pumpe aufweisen. Es kann die Bindevorrichtung auch unabhängig von einem derartigen Antrieb ausgebildet sein, indem zusätzlich eine Hydraulikpumpe in die Bindevorrichtung integriert wird. Es kann auch anstelle eines Hydraulikmotors ein elektrischer Motor vorgesehen sein, der vor allem dann vorgesehen ist, wenn die Bindevorrichtung ortsfest im Bereich eines elektrischen Versorgungsnetzes eingesetzt ist.

Die Steuerung für den Hydraulikmotor befindet sich mit den Steuerungen für die Greifer zu einer Einheit 49 zusammengefaßt im Bereich der Trichter.

An jedem der weiteren Profile 40 der Abstandshalter ist gemäß Fig. 2 bzw. 4 ein Greifer 41 befestigt, der schematisch in Fig. 9 in Draufsicht dargestellt ist. Gemäß diesen Figuren 5 und 9 besteht der Greifer aus zwei teleskopartig ineinander geführten Rundprofilen 50 und 51. Das innere Rundprofil ist an dem einen Ende an dem weiteren Profil 40 befestigt, länger als das äußere Rundprofil 51 und weist am anderen Ende zwei Laschen 52 auf (Fig. 9), in denen ein Bolzen 53 angeordnet ist. Auf dem Bolzen sind die einen Enden der beiden Flachprofilabschnitte 54 und 55 angelenkt, an deren anderen Enden die Flachprofilabschnitte 56 bzw. 57 unter Bildung des Scherengelenks 58 angelenkt sind. Die Mitte dieser Flachprofilabschnitte 56 und 57 ist jeweils auf einem Bolzen 59 schwenkbar gelagert. Ihre über diesen Bolzen 59 hinausgeführten Endabschnitte laufen in die Greiferbacken 60 bzw. 61 des Greifers aus. Das äußere Rundprofil 51 läuft in zwei Laschen 63 (Fig. 9) aus, in denen der Bolzen 59 angeordnet ist. In Richtung des weiteren Profils weist das äußere Rundprofil 51 eine Lasche 63 auf, der die an dem weiteren Profil 40 angeschweißte weitere Lasche 64 mit einer Reihe von Bohrungen 65 zugeordnet ist. Zwischen diesen beiden Laschen ist ein pneumatischer Arbeitszylinder 66 angeordnet, der durch entsprechendes Beaufschlagen das außere Rundprofil auf dem inneren Rundprofil verschiebt und die Greiferbacken öffnet bzw. schließt. Je nachdem in welcher der Bohrungen 65 der Steckbolzen 67 des pneumatischen Arbeitszylinders angeordnet ist, ergibt sich eine mehr oder weniger große Öffnungsweite der Greiferbacken, so daß eine Anpassung an verschiedene Öffnungsdurchmesser der Trichter möglich ist.

Fig. 10 zeigt die Greiferbacken der Figuren 2 bzw. 3 Ausschnitt in perspektivischer Dartellung. Die freien Endabschnitte der Flachprofile 56 und 57 laufen in jeweils ein senkrecht zur Bewegungsrichtung des Greifers angeordnetes Ringsegment 70 bzw. 71 aus. Das untere Ringsegment weist zwei Greiferzähne 72 und 73 und das obere einen Greiferzahn 74 auf. In geschlossener Ruhestellung greift der Greiferzahn 74 kammartig zwischen die Greiferzähne 72 und 73.

Fig. 11 zeigt in der Darstellung der Fig. 2 bzw. 4 einen Greifer für das Einbinden von Nadelbäumen mit Wurzelballen. Mit diesen Figuren übereinstimmende Teile sind mit gleichen Bezugszeichen versehen.

An dem äußeren Rundprofil 51 ist eine Lasche 75 und an dieser eine Schale 76 mit einem Ringsegment 77 angeschweißt. Das mit 78 bezeichnete Scherengelenk weist nur eine Greiferbacke, die mit 79 bezeichnet ist, auf. Die Schale hat die geometrische Gestalt eines in Richtung der Mantellinien verlaufenden Ausschnitts aus einen Kohlzylinder. Die Schale ist so bemessen, daß sie das Netzrohr und den Trichter ohne diese zu beschädigen durchfährt. Bei geöffnetem Greifer wird ein Baumstamm mit seinem Wurzelballen auf die Schale so gelegt, daß das Ringsegment 77 den Wurzelballen hintergreift.

Fig. 12 zeigt im Ausschnitt und in perspektivischer Darstellung die Schale im Ausschnitt.

Die Greiferbacke 79 ist ein nach Art eines gekrümmten Fingers abgewinkeltes Profil, das in Schließstellung des Greifers die Baumscheibe hintergreift und den Wurzelballen gegen die Schale drückt.

Fig. 13 zeigt ein weiteres Ausführungsbeispiel für einen Greifer. Mit der Figur 11 übereinstimmende Teile sind mit gleichen Bezugszeichen bezeichnet. Das mit 80 bezeichnete Scherengelenk weist zwei Greiferbacken 81 und 82 auf. Zusätzlich ist die Ebene in der sich das Scherengelenk bewegt zu derjenigen des Scherengelenks in Fig. 11 um 90° verdreht, d. h. sie liegt in einer zur Zeichenebene parallelen Ebene. Sie liegt somit waagerecht. Der Schwenkbolzen 83 des Scherengelenks ist an dem äußeren Rundprofil 51, der Schwenkbolzen 84 an dem inneren Rundprofil 50, das in dem äußeren Rundprofil teleskopartig geführt ist. Prinzipiell sind beide Rundprofile in ihrer Funktion vertauschbar, wobei der konstruktive Aufwand größer ist. Gleiches gilt auch für die anderen Ausführungsbeispiele des Greifers.

Fig. 14 zeigt in perspektivischer Ansicht einen Ausschnitt eines weiteren Ausführungsbeispiels das eine Abwandlung des Ausführungsbeispiels in Fig. 14 ist. Die Schale 85 befindet sich unterhalb der Verschwenkungsebene der beiden Greiferbacken 86 und 87, die durch den Doppelpfeil schematisch dargestellt ist. Die Greiferbacken weisen plattenförmige Greiferzähne 88 und 89 auf, die beim Schließen der Greiferbacken den Wurzelballen eines Baumes hintergreifen. Anstelle der beiden teleskopartig ineinander geführten Profile ist ein am betreffenden Schlitten befestigter Profilabschnitt vorgesehen. An diesen ist wie aus der Figur ersichtlich, die Schale angeschweißt. Die Greiferbacken sind an diesem Profilabschnitt über ein Scherengelenk bzw. direkt angelenkt. Im letzteren Falle ist zum Betättigen der Greiferbacken ein zwischen ihnen angeordneter pneumatischer Arbeitszylinder vorgesehen. Fig. 15 zeigt ein weiteres Ausführungsbeispiel, das eine Abwandlung des Ausführungsbeispieles in Fig. 14 ist. Am starren Profil 90, das mit einem der Schlitten verbunden ist, ist die Schale 91 angeschweißt. Sie führt in den angeschweißten Lagerprofilabschnitten wie aus der Fig. 15 ersichtlich, die um ihrer Achse verschwenkbare Welle 95, die an ihrem freien Ende die Greiferbacke 96 aufweist und die am anderen Ende abgewinkelt ist. Dieser abgewinkelte Abschnitt steht in Eingriff mit einem pneumatischen Arbeitszylinder. Die zweite, mit 98 bezeichnete Greiferbacke ist in der ersichtlichen Weise an der Schale angeschweißt. Nach Durchfahren des Netzrohres und des Trichters wird die Greiferbacke 96 in Richtung A des Doppelpfeiles verschwenkt, ein Baum mit seinem Wurzelballen so auf die Schale gelegt, daß der Wurzelballen von der feststehenden Greiferbacke hintergriffen wird, anschließend wird die Greiferbacke 96 in Richtung B des Doppelpfeiles verschwenkt, wobei der Wurzelballen von ihr hintergriffen wird. Der Greifer zieht anschließend den Baum am Wurzelballen durch den Trichter und das Netzrohr, wobei gleichzeitig das Netz übergestreift wird.

Die Bindevorrichtung wird erfindungsgemäß auch zum Einbinden von Laubbäumen und Sträuchern mit und ohne Wurzelballen eingesetzt, wobei die jeweilige Ausbildung des Greifers zum Einsatz kommt, die hierfür am geeignetsten ist. Falls ein Umpflanzen der Laubbäume und Sträucher erst nach längerer Zeit vorgesehen ist, werden die Laubbäume und Sträucher erfindungsgemäß mit der erfindungsgemäßen Vorrichtung in schlauchförmiges Gewebe- bzw. Folienmaterial eingebunden, so daß sie längere Zeit gelagert werden können.

## Patentansprüche

1. Bindevorrichtung für Nadelbäume, Laubbäume und/oder Sträucher mit oder ohne Wurzelballen mit mindestens einem Trichter und einem Netzrohr mit Netz oder schlauchförmigem Gewebe- bzw. Folienmaterial, wobei der Trichter einen hohlzylinderförmigen Abschnitt und einen gegen die Richtung der zuzuführenden Nadelbäume sich kegelstumpfförmig erweiternden Abschnitt aufweist, dadurch gekennzeichnet, daß zwischen dem hohlzylinderförmigen Abschnitt (3) und dem sich kegelstumpfförmig erweiternden Abschnitt (1) ein Zwischenabschnitt (2) angeordnet ist, daß die Mantelfläche des Zwischenabschnittes tangential in die Mantelfläche des hohlzylinderförmigen Abschnittes und stetig in die Mantelfläche des sich kegelstumpfförmig erweiternden Abschnittes ausläuft und daß das Netzrohr (4) auf seiner Mantelfläche zwei Ringscheiben (5, 6) aufweist, zwischen denen ein Gummiring (10) angeordnet ist, wobei das Netz zwischen der Mantelfläche des Netzrohres (4) und dem Gummiring (10) verläuft.

2. Bindevorrichtung nach Anspruch 1, dadurch gekennzeichnet, daß der Zwischenabschnitt (2) aus Ringelementen (2b, 2c) besteht und daß die Ringelemente in Transportrichtung der zuzuführenden Nadelbäume überlappend angeordnet sind.

3. Bindevorrichtung nach Anspruch 1 bis 2, dadurch gekennzeichnet, daß der Trichter (15,16) einem Schenkel (12) eines U-förmigen, über zwei zum Erdreich zeigende Schenkel (12, 13) verfügenden Rahmens (11) zugeordnet ist, der, zur Führung eines bis in die Trichtermündung verschiebbaren Greifers (41) mindestens auf der einen Seite in Bewegungsrichtung des Greifers verlaufend, ein oberes, nach unten offenes U-Profil (20) mit nach innen abgewinkelten Schenkeln (22, 23) und ein unteres, nach unten offenes U-Profil (23) aufweist, und daß die beiden Profile (20, 23) eine Zwangsführung für einen verschiebbaren, den Greifer (41) aufweisenden Schlitten (31) bilden.

4. Bindevorrichtung nach Anspruch 3, dadurch gekennzeichnet, daß der andere Schenkel (13) des U-förmigen Rahmens (11) eine Dreipunktaufhängung für einen landwirtschaftlichen Antrieb aufweist.

5. Bindevorrichtung nach Anspruch 3, dadurch gekennzeichnet, daß der Schlitten (31) mit Rollen (37) aufweisenden Aufhängungen (36) in das obere, nach unten offene U-Profil (20) eingreift.

6. Bindevorrichtung nach Anspruch 3 und Anpruch 5, dadurch gekennzeichnet, daß der Schlitten (31) zwei Profilabschnitte (38) mit Rollen (39) aufweist und die Rollen mit senkrecht zur Bewegungsrichtung des Greifers (41) verlaufender Achse in dem unteren, nach unten offenen U-Profil (21) geführt sind.

7. Bindevorrichtung nach Anspruch 3, dadurch gekennzeichnet, daß an den beiden Profilabschnitten (38) die Enden einer Kette (45, 48) befestigt sind und die Kette (45, 48) in dem unteren nach unten offenen U-Profil (21) geführt und durch Kettenräder (44, 47) im Bereich der Schenkel (12, 13) des Rahmens (11) umgelenkt ist.

8. Bindevorrichtung nach Anspruch 7, dadurch gekennzeichnet, daß die Kettenräder (44, 47) auf den voneinander abgewandten Seiten der Schenkel (12, 13) angeordnet sind.

9. Bindevorrichtung nach Anspruch 7, dadurch gekennzeichnet, daß dem Kettenrad (47) im Bereich des Trichters (15, 16) ein Spannschloß zugeordnet ist.

10. Bindevorrichtung nach Anspruch 7 oder Anspruch 9, dadurch gekennzeichnet, daß das Kettenrad (44) am Schenkel (13) auf der Abtriebswelle eines Hydraulikmotors (42) angeordnet ist.

11. Bindevorrichtung nach Anspruch 3, dadurch gekennzeichnet, daß im Bereich des Schenkels (13) des U-förmigen Rahmens (11) zwei Trichter (15,16) für jeweils einen Greifer (41) angeordnet sind und der U-förmige Rahmen (11) zwei Zwangsführungen und zwei Schlitten (31) für die Greifer (41) aufweist.

12. Bindevorrichtung nach Anspruch 11, dadurch gekennzeichnet, daß über beide Kettenräder (44, 47) jeweils eine Kette (45, 48) geführt ist und das eine Ende jeder Kette an dem einen Schlitten (31) und das andere Ende an dem anderen Schlitten befestigt ist.

13. Bindevorrichtung nach einem der Ansprüche 3 bis 12, dadurch gekennzeichnet, daß der Greifer (41) mit einem zwei Greiferbacken (60, 61) aufweisenden Scherengelenk (58) ausgerüstet ist und der zugeordnete pneumatische Arbeitszylinder (66) zwischen den anderen Enden der beiden teleskopartig ineinandergeführten Rundprofile (50, 51) zur Vorgabe der Öffnungsweite der Greiferbacken (60, 61) versetzbar angeordnet ist.

14. Bindevorrichtung nach Anspruch 13, dadurch gekennzeichnet, daß die untere Greiferbacke (61) zwei Greifzähne (72, 73) und die obere Greiferbacke (60) einen Greifzahn (74) haben und daß die Greifzähne zur Zentrierung des Stammes eines Baumes in der Arbeitsstellung derart angeordnet sind, daß sie in der geschlossenen Ruhestellung kammartig ineinandergreifen.

15. Bindevorrichtung nach einem der Ansprüche 3 bis 12, dadurch gekennzeichnet, daß zum Einbinden von Nadelbäumen mit Wurzelballen das Scherengelenk (58) eine bzw. zwei Greiferbacken (60, 61) hat und daß eine der beiden teleskopartig ineinander geführten Rundprofile (50, 51) eine Schale (76) zum Aufnehmen des Wurzelballens aufweist.

16. Bindevorrichtung nach Anspruch 15, dadurch gekennzeichnet, daß die Schale (76) ein Ringsegment (77) zum Hintergreifen des Wurzelballens aufweist.

17. Bindevorrichtung nach Anspruch 15 oder 16, dadurch gekennzeichnet, daß das Scherengelenk (58) eine Greiferbacke (79) hat und die Greiferbacke (79) ein abgewinkeltes bzw. gekrümmtes Profil zum Andrücken des Wurzelballens and die Schale (76) ist.

18. Bindevorrichtung nach Anspruch 15 oder 16, dadurch gekennzeichnet, daß das Scherengelenk (80) zwei Greiferbacken (81, 82) hat, die Verschwenkungsebene des Scherengelenkes waagerecht verläuft und das Scherengelenk die Schale (76) überstreicht.

19. Bindevorrichtung nach Anspruch 15, 16 oder 18, dadurch gekennzeichnet, daß die Greiferbacken (79, 81, 82) zum Hintergreifen des Wurzelballens hakenförmig abgewinkelt sind.

20. Bindevorrichtung nach einem der Ansprüche 15 bis 19, dadurch gekennzeichnet, daß anstelle der teleskopartig ineinandergeführten Rundprofile (50, 51) ein starres Profil (90) am Schlitten (31) angeordnet ist und mindestens die eine Greiferbacke (96, 97) durch einen Arbeitszylinder betätigbar ist.

21. Bindevorrichtung nach Anspruch 20, dadurch gekennzeichnet, daß die eine Greiferbacke (96) senkrecht zur Bewegungsrichtung des Greifers (41) auf einer von der Schale (91) geführten Welle (95) verschwenkbar und die andere Greiferbacke (98) an der Schale feststehend angeordnet ist.

## Claims

1. Wrapping installation for coniferous trees, deciduous trees, and/or shrub with or without root bales with at least a hopper and a net tube with net or hose-shaped fabric respectively sheeting material presenting a hollow hopper section and a section enlarging in truncated cone shape in the opposite direction of the coniferous trees to be inserted, characterized in that an intermediate section (2) is arranged between the hollow section (3) and the section enlarging in truncated cone shape (1), the generated surface of the intermediate section adapts tangentially to the generated surface of the hollow section and continuously to the generated surface of the section enlarging in truncated cone shape and the net tube (4) presents two ring targets (5, 6) on its generated surface with a rubber ring (10) arranged in-between with the net passing between the generated surface of the net tube (4) and the rubber ring (10).

2. Wrapping installation according to claim 1, characterized in that the intermediate section (2) is composed of ring elements (2b, 2c) and the ring elements are overlappingly arranged in transport direction of the coniferous trees to be inserted.

3. Wrapping installation according to claims 1 to 2, characterized in that the hopper (15, 16) is assigned to a leg (12) of a U-shaped frame (11) disposing of two legs oriented towards the ground (12, 13) which, to guide a gripping device (41) displaceable into the hopper opening, presents at least on one side into the direction of motion of the gripping device an upper U-profile open towards the bottom (20) with legs bent towards the inside (22, 23) and a lower U-profile open towards the bottom (23) and the two profiles (20, 23) forming a forced guidance for a displaceable carriage (31) equipped with the gripping device (41).

4. Wrapping installation according to claim 3, characterized in that the other leg (13) of the U-shaped frame (11) presents a three-point-suspension for an agricultural drive.

5. Wrapping installation according to claim 3, characterized in that the carriage (31) engages into the upper U-profile open towards the bottom (20) with suspensions (36) equipped with rollers (37).

6. Wrapping installation according to claim 3 and claim 5, characterized in that the carriage (31) presents two profile sections (38) with rollers (39), and the rollers are guided with their axis perpendicular to the direction of motion of the gripping device (41) in the lower U-profile open towards the bottom (21).

7. Wrapping installation according to claim 3, characterized in that the ends of a chain (45, 48) are attached to the two profile sections (38) and the chain (45, 48) is guided in the lower U-profile open towards the bottom (21) and is deflected by sprocket-wheels (44, 47) at the level of the legs (12, 13) of the frame (11).

8. Wrapping installation according to claim 7, characterized in that the sprocket-wheels (44, 47) are arranged at opposite sides of the legs (12, 13).

9. Wrapping installation according to claim 7, characterized in that a tension lock is attached to the sprocket-wheel (47) at the level of the hopper (15, 16).

10. Wrapping installation according to claim 7 or claim 9, characterized in that the sprocket-wheel (44) at the leg (13) is arranged on the drive shaft of a hydraulic engine (42).

11. Wrapping installation according to claim 3, characterized in that two hoppers (15, 16) for one gripping device each (41) are arranged at the level of the leg (13) of the U-shaped frame (11) and the U-shaped frame (11) presents tow forced gui- dances and tow carriages (31) for the gripping devices (41).

12. Wrapping installation according to claim 11, characterized in that one chain each (45, 48) is guided over both sprocket-wheels (44, 47) and one end of each chain is attached to one carriage (31) and the other end to the other carriage.

13. Wrapping installation according to one of the claims 3 to 12, characterized in that the gripping device (41) is equipped with an articulation (58) presenting two gripping jaws (60, 61) and the attached pneumatic working cylinder (66) is arranged in a displaceable way between the other ends of the two telescopically engaged round profiles (50, 51) to set opening width of the gripping jaws (60, 61).

14. Wrapping installation according to claim 13, characterized in that the lower gripping jaw (61) has two gripping teeth (72, 73), and the upper gripping jaw (60) one gripping tooth (74), and the gripping teeth are arranged for the centering of a tree trunk in the working position in such a way that they engage like a comb in the closed rest position.

15. Wrapping installation according to one of the claims 3 to 12, characterized in that the articulation (58) has one respectively two gripping jaws (60, 61) to wrap up the coniferous trees with root bales, and one of the two telescopically engaged round profiles (50, 51) presents a tray (76) to accomodate a root bale.

16. Wrapping installation according to claim 15, characterized in that the tray (76) presents a ring segment (77) to grip behind the root bale.

17. Wrapping installation according to claim 15 or 16, characterized in that the articulation (58) has a gripping jaw (59), and the gripping jaw (79) is a bent respectively curved profile to press the root bale against the tray (76).

18. Wrapping installation according to claim 15 or 16, characterized in that the articulation (80) has two gripping jaws (81,82), the swivelling plain of the articulation is horizontal and the articulation swivels over the tray (76).

19. Wrapping installation according to claim 15, 16, or 18, characterized in that the gripping jaws (79, 81, 82) are bent in hook-shape to grip behind the root bale.

20. Wrapping installation according to one of the claims 15 to 19, characterized in that instead of the telescopically engaged round profile (50, 51) a rigid profile (90) is arranged at the carriage (31) and a least one gripping jaw (96, 97) can be activated by a working cylinder.

21. Wrapping installation according to claim 20, characterized in that one gripping jaw (96) can be swivelled horizontally to the direction of motion of the gripping device (41) on a shaft (95) guided by the tray (91) and the other gripping jaw (98) is fixed to the tray.

## Revendications

1. Dispositif d'emballage de conifères, d'arbres à feuilles caduques avec et sans peleton de racine comportant au moins un entonnoir et un tube à filet avec filet et matériau constitué respectivement de tissus et d'une feuille l'entonnoir présentant une section de cylindre creux et une section s'élargissant en forme de cône tronqué au sens opposé par rapport aux arbres à feuilles caduques caractérisé par le fait qu'entre la section de cylindre creux (3) et la section s'élargissant en forme de cône tronqué une section intermédiaire (2) est aménagée, que la gaine de la section intermédiaire s'adapte tangentiellement à la gaine de la section de cylindre creux et d'une manière continue à la gaine de la section s'élargissant en forme de cône tronqué et que le tube à filet (4) présente sur sa gaine deux anneaux (5, 6) entre lesquels un joint en caoutchouc (10) est aménagé, le filet passant entre la gaine du tube à filet (4) et le joint en caoutchouc (10).

2. Dispositif d'emballage suivant la revendication 1, caractérisé par ce que la section intermédiaire (2) est constituée d'éléments annulaires (2b, 2c) et que les éléments annulaires sont disposés de manière à se chevaucher dans le sens des conifères à amener.

3. Dispositif d'emballage suivant les revendications 1 à 2, caractérisé par ce que l'entonnoir (15, 16) est solidaire d'un montant (12) d'un cadre (11) disposant de deux montants (12, 13) orientés vers le sol qui, pour guider une griffe (41) déplaçable jusque dans l'orifice de l'entonnoir présente au moins sur l'un des deux côtés un profilé en U (20) supérieur passant dans le sens de mouvement de la griffe (41) comportant des montants (22, 23) ouverts vers le bas comportant des montants pliés vers l'intérieur et un profilé en U (20) ouvert vers le bas et que les deux profilés (22, 23) forment un guidage forcé pour un chariot (31) déplaçable présentant la griffe (41).

4. Dispositif d'emballage suivant la revendication 3, caractérisé par ce que l'autre montant (13) du cadre en U (11) présente une suspension à trois points pour l'entraînement d'un engin agricole.

5. Dispositif d'emballage suivant la revendication 3, caractérisé par ce que le chariot (31) s'engrène par l'intermédiaire de suspensions (36) munies de galets (37) dans le profilé en U (20) supérieur ouvert vers le bas.

6. Dispositif d'emballage suivant les revendications 3 et 5, caractérisé par ce que le chariot (31) présente deux sections de profilé (38) avec des galets (39) et que les galets sont guidés avec leurs axes passant perpendiculairement au mouvement de la griffe (41) dans le profilé en U (21) ouvert vers le bas.

7. Dispositif d'emballage suivant la revendication 3, caractérisé par ce que sur les deux sections de profilé (38) les extrémités d'une chaîne (45, 48) sont fixées et que la chaîne (45, 48) est guidée dans le profilé (21) ouvert vers le bas et retournée par des barbotins (44, 47) du cadre (11) au niveau des montants (12, 13).

8. Dispositif d'emballage suivant la revendication 7, caractérisé par ce que les barbotins (44, 47) sont disposés sur les côtés des montants (12, 13) détournés l'un par rapport à l'autre.

9. Dispositif d'emballage suivant la revendication 7, caractérisé par ce qu'un manchon de serrage est attribué au barbotin (47) au niveau de l'entonnoir (15, 16).

10. Dispositif d'emballage suivant les revendications 7 ou 9, caractérisé par ce que le barbotin (44) sur le montant (13) est disposé sur l'arbre d'entraînement d'un moteur hydraulique.

11. Dispositif d'emballage suivant la revendication 3, caractérisé par ce qu'un niveau de montant (13) du cadre en U (11) deux entonnoirs (15, 16) sont aménagés chaque fois pour une griffe (41) et que le cadre (11) en U présente deux guidages captifs et deux chariots (31) pour les griffes (41).

12. Dispositif d'emballage suivant la revendication 11, caractérisé par ce qu'une chaîne (45, 48) est guidée chaque fois sur les barbotins (44, 47) et que l'une des extrémités de chaque chaîne est fixée sur l'un des chariots (31) et l'autre extrémité sur l'autre chariot.

13. Dispositif d'emballage suivant l'une des revendications 3 à 12, caractérisé par ce que la griffe (41) est équipée d'une articulation (58) présentant deux mâchoires et que le vérin de travail pneumatique (66) attribué est aménagé de manière à être déplacé entre les autres extrémités des deux profilés ronds s'encastrant l'un dans l'autre télescopiquement pour imposer l'ouverture des mâchoires de griffe (60, 61).

14. Dispositif d'emballage suivant la revendication 13, caractérisé par ce que la mâchoire de griffe inférieure (61) possède deux dents de griffe (72, 73) et la mâchoire de griffe supérieure (60) une dent de griffe (74) et que les dents de griffe sont, pour centrer le tronc d'un arbre, disposées en position de travail de manière à s'enchaîner sous forme d'un peigne en position de repos fermée.

15. Dispositif d'emballage suivant les revendications 3 à 12, caractérisé par ce que pour emballer les conifères possédant des peletons de racines, l'articulation (58) présente respectivement une et deux mâchoires de griffe (30, 61) et que l'un des profilés ronds (50, 51) guidés l'un dans l'autre télescopiquement possède un plateau (76) pour recevoir le peleton de racine.

16. Dispositif d'emballage suivant la revendication 15, caractérisé par ce que le plateau (76) possède un segment annulaire (77) pour passer derrière le peleton de racine pour le saisir.

17. Dispositif d'emballage suivant les revendications 15 ou 16, caractérisé par ce que l'articulation (58) comprend une mâchoire de griffe (79) et que la mâchoire de griffe (79) est constituée d'un profilé respectivement plié et courbe pour appliquer le peleton de racine contre le plateau.

18. Dispositif d'emballage suivant les revendications 15 ou 16, caractérisé par ce que l'articulation (80) comprend deux mâchoires (81, 82), que le plan de pivotement de l'articulation est horizontal et que l'articulation balaie le plateau (76).

19. Dispositif d'emballage suivant les revendications 15, 16 ou 18, caractérisé par ce que les mâchoires de griffe (79, 81, 82) sont pliées pour passer derrière le peleton de racine pour le saisir.

20. Dispositif d'emballage suivant les revendications 15 à 19, caractérisé parce qu'à la place des profilés ronds engagés l'un dans l'autre télescopiquement (50, 51) un profilé rigide (90) est disposé sur le traîneau (31) et qu'au moins l'une des deux mâchoires (96, 97) peut être actionnée par un vérin de travail.

21. Dispositif d'emballage suivant la revendication 20, caractérisé par ce que l'une des deux mâchoires est disposée de manière à être pivotée sur un arbre (95) guidé par le plateau (76) perpendiculairement au sens de mouvement de la griffe (41) et que l'autre mâchoire de griffe (98) est disposée sur le plateau de manière à être fixe.
